# FASCICULE DE BREVET EUROPEEN

(11) **EP 2 193 891 B1**
(45) Date de publication et mention de la délivrance du brevet: **01.08.2012**
(21) Numéro de dépôt: 09177755.7
(22) Date de dépôt: 02.12.2009
(51) Int. Cl.: B26B 5/00

(54) **Couteau pourvu de deux zones de coupe**
Messer mit zwei Schneidzonen
Knife with two cutting zones

(30) Priorité: 02.12.2008 FR 0858192
(43) Date de publication de la demande: 09.06.2010
(73) Titulaire: Mure et Peyrot, 33083 Bordeaux Cedex 28 (FR)
(72) Inventeur: Peyrot, Jean-Claude, 33200 Bordeaux (FR)
(74) Mandataire: Schmit, Christian Norbert Marie

(56) Documents cités:
- EP-A- 1 479 487
- DE-B3-102005 057 213
- DE-U1-202004 013 979
- FR-A- 2 702 987
- US-A- 4 953 293
- US-A1- 2004 187 314
- US-A1- 2004 250 423

## Description

La présente invention concerne un couteau pourvu de deux zones de coupe pour réaliser des opérations de coupe et d'ébavurage notamment utiles dans la fabrication et le montage des pare-brises feuilletés automobiles.

Les pare-brises feuilletés sont généralement constitués de deux ou plusieurs verres simples ou trempés, collés entre eux par une ou plusieurs couches d'un intercalaire en matière plastique : le butyral de polyvinyle (P.V.B.).

Le P.V.B. présente une bonne adhérence au verre et un taux d'allongement important avant déchirure ce qui le rend particulièrement adapté à la réalisation de pare brises.

En outre, il confère au verre feuilleté sa résistance à l'impact.

Lors d'un choc avec un corps étranger, le verre se fendille et l'intercalaire P.V.B. maintient les morceaux de verre en place, ce qui diminue le risque de coupure par éclats de verre.

De plus, l'intercalaire en PVB absorbe l'énergie résiduelle du corps étranger ce qui l'empêche de traverser le pare-brise si l'impact n'est pas disproportionné.

L'assemblage des pare brises s'effectue en automatique ou semi-automatique. Les opérateurs superposent le verre et le P.V.B. en fonction de la composition désirée et réalisent un premier ébarbage du volume feuilleté avant l'entrée du pare brise dans un four de préchauffage.

Une fois les couches du pare brise collées, un second ébarbage périphérique est nécessaire pour éliminer le P.V.B. excédentaire dû au fluage de ce matériau lors du passage au four.

Pour réaliser l'ébarbage, on connaît des couteaux dont le fil de la lame est accessible au fond d'une ouverture du corps du couteau comme décrit dans le document FR 2 702 987 A1.

Lorsque la partie de l'intercalaire PVB dépassant de la périphérie du pare brise est large il est toutefois nécessaire de procéder à plusieurs raclages avec un tel couteau pour parfaitement ébavurer les chants du pare brise.

Dans un tel cas les opérateurs utilisent parfois un second couteau avec une pointe pour d'abord réduire la largeur de l'intercalaire qui dépasse des chants du pare brise.

Le document US 200410250423 concerne un cutter de type traditionnel pour lequel un poussoir porte lame coulisse dans une rainure pour faire sortir et rentrer la lame, ce cutter comportant une découpe coupe corde.

Le document DE 10 2005 057213 décrit un couteau avec un élément poussoir adapté à pousser la lame depuis une position arrière vers une position avancée pourvu d'un épaulement arrière qui vient en butée lors de l'avancement du poussoir contre un élément de butée mobile définissant une pluralité de positions de butée avant de la lame.

La présente invention prévoit un couteau à double usage comportant un corps muni d'une première ouverture, d'accès au fil d'une lame et formant une partie d'outil d'ébarbage pour laquelle la partie de fil de la lame accessible est encadrée par des parois de garde, et muni d'une seconde ouverture, d'accès à la pointe de la lame en bout du couteau.

Le corps comporte avantageusement un logement pour la lame adapté pour permettre un coulissement de la lame entre une position reculée de sécurité pour laquelle la pointe de la lame reste à l'intérieur du corps et une position avancée pour laquelle la pointe de la lame dépasse du corps par la seconde ouverture.

Selon un mode de réalisation avantageux, le couteau comporte un porte lame muni d'un poussoir adapté pour pousser la lame depuis la position reculée de sécurité vers la position avancée.

Le couteau comporte préférablement un moyen de rappel de la lame dans la direction de la position reculée.

Avantageusement, le couteau comporte un capot arrière amovible.

Selon un mode de réalisation particulier de l'invention, le couteau comporte un organe de butée mobile pour la lame, monté coulissant dans une partie arrière du couteau qui est avantageusement constituée par le capot arrière amovible.

L'organe de butée mobile est avantageusement adapté pour définir une pluralité de postions de butées arrières plus ou moins reculées pour la lame.

La pluralité de positions de butées arrières est préférentiellement réalisée au moyen d'un dispositif de crantage entre l'organe de butée et le corps.

Selon un mode de réalisation préférentiel, le fil de la lame comporte un profil dentelé.

D'autres caractéristiques et avantages de l'invention seront mieux compris à la lecture de la description qui suit d'un exemple de réalisation non limitatif de l'invention en référence aux dessins qui représentent:
- en figure 1:: une première vue en perspective éclatée d'un couteau selon l'invention;
- en figure 2:: une seconde vue en perspective éclaté du couteau de la figure 1 selon un autre angle;
- en figure 3:: une vue en perspective depuis le haut du couteau de la figure 1;
- aux figures 4A à 4C:: des vues de côté du couteau de la figure 1 selon trois positions de fonctionnement.

La figure 1 représente en vue éclatée un couteau à double usage selon l'invention particulièrement adapté aux opérations de fabrication de pare brises feuilletés qui comporte un corps 1 formant dans une direction longitudinale une partie de préhension et une partie de coupe.

Le corps reçoit une lame 4 qui, selon l'exemple, s'insère dans le corps par l'arrière et se déplace selon la direction longitudinale dans le corps.

La partie de coupe du corps est munie d'une première ouverture 2, d'accès au fil 3 de la lame 4 pour former une partie d'outil d'ébarbage pour laquelle le fil de la lame accessible dans la première ouverture est encadrée par des parois de garde 5, 6 qui permettent de guider le couteau par rapport au chant du pare brise et d'ébarber la feuille de PVB prise en sandwich entre les feuilles de verre constituant les faces extérieure et intérieure du pare brise.

Selon l'invention la partie de coupe du couteau est munie d'une seconde ouverture 7 d'accès à la pointe 8 de la lame en bout du couteau, sous forme d'une fente à une extrémité avant du couteau.

Le corps 1 comporte un logement pour la lame adapté pour permettre un coulissement de la lame entre une position reculée de sécurité pour laquelle la pointe de la lame reste à l'intérieur du corps et une position avancée pour laquelle la pointe 8 de la lame dépasse du corps par la seconde ouverture 7.

La lame selon l'exemple est une lame monobloc.

Pour permettre un déplacement aisé de la lame, le couteau comporte un porte lame 9 sur lequel vient se fixer la partie arrière de la lame au moyen d'un bouton 16 disposé latéralement sur le porte lame qui vient s'insérer dans un logement 17 dans une partie arrière de la lame.

Selon l'exemple, le bouton 16 et le logement 17 comportent des profils complémentaires retenant la lame angulairement.

Le porte lame est muni d'un poussoir 10 adapté à pousser la lame depuis la position reculée de sécurité vers la position avancée.

Selon la figure 3, le poussoir 10 dépasse à l'extérieur du corps du couteau au travers d'une rainure 18 permettant le coulissement de la lame et du porte lame longitudinalement dans le corps de couteau.

Pour permettre un retour automatique de la lame en position reculée dans laquelle la pointe 8 de la lame 4 est protégée dans le corps du couteau, ce dernier comporte un moyen de rappel 11 de la lame dans la direction de la position reculée.

Ce moyen de rappel représenté en figure 1 est un ressort qui s'accroche sur un premier tenon 19 sur le porte lame et s'accroche sur un second tenon 19' sur le corps et en particulier sur le capot arrière 12.

Pour recouvrir et protéger le couteau contre l'usure au niveau des flancs de la première ouverture, des capots 20, 21 sont fixés sur le corps par des systèmes boutons 22 insérables en force dans des logements 23 et/ou par collage.

Pour accéder à l'intérieur du couteau et monter l'ensemble lame/porte lame, le couteau comporte un capot arrière amovible 12.

Un élément important du couteau est plus particulièrement représenté aux figures 2 et 3.

Il consiste en un organe de butée mobile 13 pour la lame, monté coulissant dans une partie arrière du couteau opposée à la partie avant par laquelle sort la pointe de la lame.

Dans le cadre de l'ébarbage, le fil 3 de la lame comporte un profil dentelé et ce profil dentelé dépasse de la première ouverture pour réaliser l'ébavurage.

En utilisation, le profil dentelé s'use et doit être remplacé.

L'organe de butée mobile 13 permet le remplacement dans la fenêtre constituée par la première ouverture d'une partie usée du profil dentelé par une partie neuve du profil dentelé.

Pour cela, l'organe de butée mobile 13 est adapté pour définir une pluralité de postions de butées arrières plus ou moins reculées pour la lame et comporte pour ce faire une tige 13a contre laquelle vient buter une face arrière d'appui du porte lame 9 vers l'arrière du couteau.

L'organe de butée mobile comporte lui même un poussoir 24 accessible de l'extérieur du couteau comme représenté en figure 3.

Cette disposition revient à réaliser un dispositif à double curseur, le curseur arrière de l'organe de butée définissant une pluralités de positions de butée arrière qui permettent dans le cas du couteau selon l'exemple de déplacer la lame par rapport à la première ouverture d'accès au fil de la lame pour remplacer une partie de fil de lame usée par une partie neuve.

La pluralité de positions de butées arrières est réalisée au moyen d'un dispositif de crantage 14, 15 entre l'organe de butée et une rainure 30 du couteau dans laquelle coulisse l'organe de butée comme représenté notamment aux figures 2 et 3.

Selon l'exemple, la partie arrière du couteau recevant l'organe de butée mobile est constituée par le capot arrière amovible 12.

L'utilisation du couteau est représentée aux figures 4A à 4C.

En figure 4A, le couteau est en position de repos avec la pointe de la lame en retrait dans le corps du couteau et les curseurs formés par les poussoirs 10, 24 du porte lame et de l'organe de butée sont en position reculée.

Dans cette position le fil 3 de lame accessible correspond à une partie de l'avant de la lame.

En figure 4B, le poussoir 10 du porte lame est poussé vers l'avant et la pointe de la lame sort de l'ouverture 7 pour réaliser une opération de coupe.

Selon la figure 4C, lorsque la partie de fil accessible dans la première ouverture est usée on déplace le curseur 24 de l'organe de butée d'un ou plusieurs crans vers l'avant pour permettre à une partie neuve de la lame de se trouver en face de la première ouverture.

Il est à noter que la course du curseur de l'organe de butée est limitée pour que la pointe de la lame ne dépasse en aucun cas du couteau sous l'action de ce curseur.

La position permettant la sortie de la pointe de la lame correspond uniquement à une position de poussée du poussoir 10 au delà de la position de butée maximale vers l'avant du curseur 24.

Lorsque le curseur 24 est avancé, lorsque le poussoir 10 du porte lame recule pour revenir en position de repos arrière, il bute contre la tige de la butée arrière mobile pour arrêter la lame vers l'arrière et la partie de fil neuve se trouve en face de la première ouverture 2, la lame ne pouvant reculer jusqu'à revenir à la position pour laquelle la partie de fil usée se trouve dans la première ouverture 2.

L'invention n'est pas limitée par l'exemple représenté et englobe les variantes entrant dans le champ de protection des revendications.

## Revendications

1. Couteau à double usage comportant un corps (1) muni d'une première ouverture (2), d'accès au fil (3) d'une lame (4) et formant une partie d'outil d'ébarbage pour laquelle la partie de fil de la lame accessible est encadrée par des parois de garde (5, 6), et muni d'une seconde ouverture (7), d'accès à la pointe (8) de la lame en bout du couteau, le corps (1) comportant un logement pour la lame adapté pour permettre un coulissement de la lame entre une position reculée de sécurité pour laquelle la pointe de la lame reste à l'intérieur du corps et une position avancée pour laquelle la pointe (3) de la lame dépasse du corps par la seconde ouverture (7), ledit couteau comportant un porte lame (9) muni d'un poussoir (10) adapté à pousser la lame depuis la position reculée de sécurité vers la position avancée **caractérisé en ce qu'**il comporte un organe de butée mobile (13), monté coulissant dans une partie arrière du couteau, l'organe de butée mobile (13) étant adapté pour définir une pluralité de positions de butées arrières plus ou moins reculées pour la lame.

2. Couteau à double usage selon la revendication 1 **caractérisé en ce qu'**il comporte un moyen de rappel (11) de la lame dans la direction de la position reculée.

3. Couteau à double usage selon l'une quelconque des revendications précédentes **caractérisé en ce qu'**il comporte un capot arrière amovible (12).

4. Couteau à double usage selon l'une quelconque des revendications précédentes **caractérisé en ce que** la pluralité de positions de butées arrières est réalisée au moyen d'un dispositif de crantage (14, 15) entre l'organe de butée et une rainure du couteau dans laquelle coulisse l'organe de butée.

5. Couteau à double usage selon la revendication 3 **caractérisé en ce que** ladite partie arrière est constituée par le capot arrière amovible (12).

6. Couteau à double usage selon l'une quelconque des revendications précédentes **caractérisé en ce que** le fil (3) de la lame comporte un profil dentelé.

7. Couteau à double usage selon l'une quelconque des revendications précédentes **caractérisé en ce que** l'organe de butée mobile (13) comporte une tige (13a) contre laquelle vient buter une face arrière d'appui du porte lame (9) vers l'arrière du couteau.

8. Couteau à double usage selon l'une quelconque des revendications précédentes **caractérisé en ce que** l'organe de butée mobile comporte lui même un poussoir/curseur (24) accessible de l'extérieur du couteau.

9. Couteau à double usage selon la revendication 8 **caractérisé en ce que** la position de sortie de la pointe de la lame correspond uniquement à une position de poussée du poussoir (10) au delà d'une position de butée maximale vers l'avant du poussoir/curseur (24).

## Claims

1. A dual use knife comprising a body (1) equipped with a first opening (2), for accessing an edge (3) of a blade (4) and forming a trimming tool part for which the part of the accessible blade edge is enclosed by protecting sides (5, 6), and fitted with a second opening (7), an access point (8) of the blade at the end of the knife, the body (1) of the knife comprising a receptacle for sliding the blade between a retracted safe position for which the tip of the blade remains inside the body and a forward position for which the point (3) of the blade protrudes from the body through the second opening (7), with said knife comprising a blade holder (9) equipped with a button (10) for pushing the blade from the retracted safe position toward the forward position, **characterized in that** it comprises a movable stop mechanism (13), slidingly located in a rear part of the knife, the movable stop mechanism (13) being adapted to define a plurality of rearward stop locations of more or less retracted positions for the blade.

2. A dual use knife according to claim 1 **characterized in that** it comprises a means of pulling back (11) the blade in the direction of the retracted position.

3. A dual use knife according to any of the preceding claims **characterized in that** it comprises a movable rear cover (12).

4. A dual use knife according to any of the preceding claims **characterized in that** the plurality of rearward stop locations is achieved by a serrated detent mechanism (14, 15) between the stop mechanism and a groove in the knife in which the stop mechanism slides.

5. A dual use knife according to claim 3, **characterized in that** the said rear part is made up of the movable rear cover (12).

6. A dual use knife according to any of the preceding claims **characterized in that** the edge (3) of the blade comprises a serrated profile.

7. A dual use knife according to any of the preceding claims **characterized in that** the movable stop mechanism (13) comprises a stem (13a) against which butts a rear support surface of the blade holder (9), toward the rear of the knife.

8. A dual use knife according to any of the preceding claims **characterized in that** the movable stop mechanism comprises a button/cursor (24) that is accessible from the outside of the knife.

9. A dual use knife according to claim 8 **characterized in that** the extended position of the tip of the blade corresponds solely to a pushed-out position of the button (10) beyond a maximum stop position toward the front of the button/cursor (24).

## Patentansprüche

1. Messer mit doppeltem Verwendungszweck umfassend einen Korpus (1) mit einer ersten Öffnung (2) zum Zugreifen auf die Schneide (3) einer Klinge (4), und die einen Teil eines Entgratwerkzeuges bildet, bei dem der Abschnitt der Klingenschneide, auf den zugegriffen werden kann, von Schutzwandungen (5, 6) eingegrenzt wird, und mit einer zweiten Öffnung (7) zum Zugreifen auf die Spitze (8) der Klinge am Ende des Messers, wobei der Korpus (1) eine Aufnahme für die Klinge umfasst, die geeignet ist, um ein Verschieben der Klinge zwischen einer eingezogenen Sicherheitsstellung, bei der die Spitze der Klinge im Inneren des Korpus verbleibt, und einer vorgeschobenen Stellung zu ermöglichen, bei der die Spitze (3) der Klinge durch die zweite Öffnung (7) aus dem Korpus ragt, wobei das besagte Messer einen Klingenhalter (9) umfasst, der mit einem Stößel (10) versehen ist, der geeignet ist, die Klinge von der eingezogenen Sicherheitsstellung in die vorgeschobene Stellung zu schieben, **dadurch gekennzeichnet, dass** es ein bewegliches Anschlagorgan (13) umfasst, das gleitend in einem rückwärtigen Abschnitt des Messers montiert ist, und das bewegliche Anschlagorgan (13) geeignet ist, um eine Vielzahl an Stellungen für mehr oder weniger eingefahrene rückwärtige Anschläge für die Klinge zu bestimmen.

2. Messer mit doppeltem Verwendungszweck nach Anspruch 1, **dadurch gekennzeichnet, dass** es eine Rückholvorrichtung (11) für die Klinge in Richtung der eingezogenen Stellung umfasst.

3. Messer mit doppeltem Verwendungszweck nach irgendeinem der vorherigen Ansprüche, **dadurch gekennzeichnet, dass** es eine rückwärtige abnehmbare Kappe (12) umfasst.

4. Messer mit doppeltem Verwendungszweck nach irgendeinem der vorherigen Ansprüche, **dadurch gekennzeichnet, dass** die Vielzahl an Stellungen für die rückwärtigen Anschläge mithilfe einer Rastervorrichtung (14, 15) zwischen dem Anschlagorgan und einer Nut des Messers gebildet wird, durch die das Anschlagorgan gleitet.

5. Messer mit doppeltem Verwendungszweck nach Anspruch 3, **dadurch gekennzeichnet, dass** der besagte rückwärtige Abschnitt durch die rückwärtige abnehmbare Kappe (12) gebildet wird.

6. Messer mit doppeltem Verwendungszweck nach irgendeinem der vorherigen Ansprüche, **dadurch gekennzeichnet, dass** die Schneide (3) der Klinge ein gezahntes Profil aufweist.

7. Messer mit doppeltem Verwendungszweck nach irgendeinem der vorherigen Ansprüche, **dadurch gekennzeichnet, dass** das bewegliche Anschlagorgan (13) einen Stift (13a) umfasst, gegen den eine rückwärtige Auflageseite des Klingenhalters (9) hinten am Messer anschlägt.

8. Messer mit doppeltem Verwendungszweck nach irgendeinem der vorherigen Ansprüche, **dadurch gekennzeichnet, dass** das bewegliche Anschlagorgan selbst einen Stößel/Schieber (24) umfasst, der von außerhalb des Messers bedient werden kann.

9. Messer mit doppeltem Verwendungszweck nach Anspruch 8, **dadurch gekennzeichnet, dass** die Ausfahrstellung der Klingenspitze lediglich einer Schiebestellung des Stößels (10) jenseits einer maximalen vorderen Anschlagstellung des Stößels/Schiebers (24) entspricht.
